# EUROPÄISCHE PATENTANMELDUNG

(11) **EP 0 280 899 A1**
(43) Veröffentlichungstag der Anmeldung: **07.09.1988**
(21) Anmeldenummer: 88101558.0
(22) Anmeldetag: 03.02.1988
(51) Int. Cl.: B65H 7/18, B65H 1/24, B65H 3/06, G06K 13/16

(54) **Regelung einer Abzugseinrichtung für Blattmaterial**

(30) Priorität: 03.03.1987 DE 3706810
(71) Anmelder: Siemens Nixdorf Informationssysteme Aktiengesellschaft, D-33102 Paderborn (DE)
(72) Erfinder: Weigel, Peter, D-4799 Borchen-Dörenhagen (DE); Holland-Letz, Günter, D-4790 Paderborn-Elsen (DE); Ademmer, Heinz, D-4787 Geseke 1 (DE); Nottelmann, Ulrich, D-3490 Bad Driburg (DE)
(74) Vertreter: Schaumburg, Thoenes & Thurn

(57) **Zusammenfassung**

Es wird eine Regelung für die in einer Abzugseinrichtung für Blattmaterial (16) an der Abzugsrollenanordnung (24) erzeugte Andruckkraft beschrieben. Diese Andruckkraft hat dann einen optimalen Wert, wenn die für den jeweiligen Abzugsvorgang erforderliche Zeit minimal ist. Zur entsprechenden Regelung wird eine Zeitmessung bei aufeinander folgenden Abzugsvorgängen durchgeführt. Die festgestellten Zeiten werden ausgewertet, und bei Zeitgleichheit wird der im Zuge der Regelung eines die Andruckkraft erzeugenden Antriebs erreichte Wert der Andruckkraft beibehalten.

## Beschreibung

Die Erfindung betrifft eine Regelung einer Abzugseinrichtung für Blattmaterial, bei der ein Blattstapel mittels einer Andruckvorrichtung gegen eine Abzugsrollenanordnung gedrückt wird, die das jeweils an ihr anliegende Blatt abzieht und es einem Transportweg zuführt, wobei die Andruckkraft der Andruckvorrichtung als Istwert ausgewertet und abhängig von einem Vergleichsvorgang auf einen Optimalwert geregelt wird.

Eine Regelung dieser Art ist aus der DE-OS 34 34 780 bekannt, die sich mit dem Abziehen von Geldscheinen aus einem Behälter befaßt, der in einem automatischen Geldausgabegerät vorgesehen ist. Einrichtungen dieser Art müssen zuverlässig und präzise arbeiten, wobei einer optimalen Regelung der Andruckkraft, die die Andruckvorrichtung auf ein Geldscheinpaket in dem Behälter und damit auch auf die Abzugsrollenanordnung ausübt, entscheidende Bedeutung zukommt. Bei der bekannten Regelung wird die Ausgangskraft eines elektrischen Antriebsmotors geregelt, der in dem Geldbehälter eine Andruckplatte gegen den Geldscheinstapel drückt, so daß dieser mit einer vorgegebenen Andruckkraft gegen die Abzugsrollenanordnung gedrückt wird. Diese Andruckkraft wird gemessen und als Istwert dem Regelkreis zugeführt.

Auf diese Weise läßt sich die Andruckkraft zwar relativ genau einem Vorgabewert entsprechend einregeln, jedoch muß ein solcher Vorgabewert experimentell ermittelt und dann für bestimmte Blattsorten und -größen stets gleichbleibend dem Regelkreis zugeführt werden.

Eine solche Regelung arbeitet zufriedenstellend beim Abziehen von Blattmaterial, dessen Eigenschaften innerhalb eines Blattstapels weitestgehend konstant sind, wenn es sich also um neue und von Faltenbildungen freie Blätter untereinander gleicher Qualität handelt. Bei Abzugseinrichtungen für Geldscheine kann mit derart optimalen Bedingungen aber nicht gerechnet werden, und so ist der für die vorbekannte Regelung verwendete Vorgabewert niemals optimal für jeden einzelnen Geldscheinstapel, wodurch sich Abzugsfehler, die auf unzureichende oder zu große Andruckkraft an der Abzugsrollenanordnung zurückzuführen sind, nicht vermeiden lassen.

Es ist Aufgabe der Erfindung, eine Möglichkeit der Regelung anzugeben, die mit einem stets optimalen Vorgabewert arbeitet, der nicht experimentell, sondern durch Auswertung des jeweiligen Abzugsvorganges ermittelt wird.

Diese Aufgabe wird für eine Regelung eingangs genannter Art erfindungsgemäß dadurch gelöst, daß die Vergleichsgröße für die Andruckkraft während eines Regelvorganges aus einem Vergleich der für mindestens zwei Abzugsvorgänge erforderlichen Zeiten abgeleitet und die Übereinstimmung dieser Zeiten als Kriterium für das Erreichen des Optimalwertes der Andruckkraft gewertet wird.

Die Erfindung beruht auf der Erkenntnis, daß ein Zusammenhang zwischen der optimalen Andruckkraft eines Blattstapels an der Abzugsrollenanordnung und der für einen Abzugsvorgang erforderlichen Zeit existiert. Wenn diese Zeit während aufeinander folgender Abzugsvorgänge einen Minimalwert annimmt, ohne daß es zu Doppelabzügen kommt, so ist die optimale Andruckkraft erreicht. Dies konnte im Langzeitbetrieb unterschiedlichster Abzugseinrichtungen bei verschiedensten Blattmaterialien festge stellt werden. Vorteilhafterweise ist also der optimale, d.h. der fehlerfreie Abzugsbetrieb bei vorgegebener Abzugsrollendrehzahl auch mit der größten Abzugsgeschwindigkeit verbunden. Wird die Regelung gemäß der Erfindung angewendet, so findet demnach eine automatische Anpassung der Andruckkraft an der Abzugsrollenanordnung statt, so daß unterschiedlichste Arten von Blattmaterial vereinzelt werden können. Dies erweist sich insbesondere bei der Anwendung in Geldausgabegeräten als eine bedeutende Verbesserung.

Vorteilhaft wird die für den jeweiligen Abzugsvorgang erforderliche Zeit zwischen dem Beginn des Abzugsvorganges und dem Vorbeilauf des abgezogenen Blattes an einer am Transportweg vorgesehenen Fühleranordnung gemessen. Als Fühleranordnung kann dabei z.B. eine Lichtschranke dienen, wie sie ohnehin in Transporteinrichtungen für Blattmaterial zur Überwachung des Transportvorganges vorgesehen sind. Da bei einer Regelung nach der Erfindung stets mindestens zwei Zeiten hinsichtlich ihrer Übereinstimmung ausgewertet werden, ist der Abstand der Fühleranordnung zu der Abzugsstelle für die Zeitauswertung nicht kritisch. Es ist jedoch von Vorteil, wenn die Fühleranordnung einen mindestens der Blattlänge entsprechenden Abstand zur Abzugsstelle hat, da dann eine genauere Zeitauswertung möglich ist.

Zweckmäßig ist die Einschaltung des Abzugsrollenantriebs das Kriterium für den Beginn des Abzugsvorganges. Da der Betrieb der Abzugsrollen für jedes abzuziehende Blatt ein- bzw. ausgeschaltet werden muß, ist die Verwendung des Einschaltesignals, mit dem z.B. eine Elektromagnetkupplung für die Abzugsrollen geschaltet wird, als Startsignal für die Zeitmessung problemlos durchzuführen.

Ein Ausführungsbeispiel der Erfindung wird im folgenden bei Anwendung in einem Geldausgabegerät an Hand der Figuren beschrieben. Es zeigen:
Fig. 1 eine schematische Schnittdarstellung eines Banknotenbehälters mit zugeordneter Abzugs- und Transportrollenanordnung und
Fig. 2 eine Blockdarstellung der bei der Anordnung nach Fig. 1 angewendeten Andruckregelung.

In Fig. 1 ist in einem Längsschnitt schematisch ein Banknotenbehälter 10 dargestellt, wie er in Geldausgabegeräten verwendet wird. Ferner sind in Zuordnung zu diesem Banknotenbehälter 10 eine Abzugsrolle 24 sowie Transportrollen 26, 28, 29 und 30 schematisch dargestellt. Diese Rollen gehören zu einem nicht dargestellten Geldausgabegerät, in das der Banknotenbehälter 10 eingesetzt ist. Ein Geldausgabegerät kann mehrere Anordnungen der in Fig. 1 gezeigten Art nebeneinander oder übereinander enthalten.

Der Banknotenbehälter 10 hat eine Rückwand 11, einen Boden 12, eine Vorderwand 13 sowie eine Deckfläche 14. In dem Banknotenbehälter 10 befindet sich ein Banknotenstapel 16, der mit einer Andruckplatte 20 gegen die Vorderwand 13 des Banknotenbehälters 10 gedrückt wird. Die Andruckplatte 20 ist hierzu in dem Banknotenbehälter 10 mit einem von ihr getragenen Antrieb 36 längs Führungsschienen 21 und 22 verfahrbar. Der Antrieb 36 ist vorzugsweise ein elektrischer Schrittmotor, dessen Betrieb in noch zu beschreibender Weise geregelt wird. In Fig. 1 ist die Führungsschiene 21 schematisch als Zahnschiene dargestellt, an der ein Ritzel 19 geführt ist, welches an der Andruckplatte 20 gelagert und von dem Schrittmotor 36 angetrieben ist. Weitere derartige Antriebselemente können an den Führungsschienen 22 laufen und ebenfalls vom Schrittmotor 36 angetrieben sein. Dies ist in Fig. 1 jedoch nicht weiter dargestellt.

Die Vorderwand 13 des Banknotenbehälters 10 hat eine Abzugsöffnung 15, in die eine Abzugsrollenanordnung hineinragt, von der in Fig. 1 eine Abzugsrolle 24 dargestellt ist. Diese Abzugsrolle 24 sitzt auf einer Antriebsachse 25, die in nicht dargestellter Weise mit einer Elektromagnetkupplung verbunden ist, über die sie mit einem Rollenantrieb des Geldausgabegerätes, der gleichfalls nicht dargestellt ist, gekuppelt werden kann.

Der Banknotenbehälter 10 hat ferner an seiner vorderen Oberkante eine Schlitzöffnung 17, durch die abgezogene Banknoten nach oben ausgeschoben werden, wenn die Abzugsrolle 24 über ihre Antriebswelle 25 angetrieben wird. Die Abzugsrolle schiebt bei entsprechend intermittierender Arbeitsweise also nacheinander die Banknoten des Stapels 16 durch den Abzugsschlitz 17 nach oben. Dies ist in Fig. 1 durch eine strichpunktierte Linie 18 angedeutet, die eine Banknote darstellen soll. Diese gelangt dann in den Bereich einer Transportrolle 26, die auf einer Antriebswelle 27 sitzt und der eine Gegenlaufrolle 28 gegenübersteht. Die beiden Rollen 26 und 28 bewirken infolge ihrer gegenläufigen Umfangsbewegung einen Transport nur einer Banknote 18. Sollten infolge fehlerhaften Abzugs zwei Banknoten gleichzeitig abgezogen worden sein, so wird die eine Banknote von der Gegenlaufrolle 28 zurückgeschoben und in nicht dargestellter Weise gelagert, wie dies bei Geräten der hier betrachteten Art an sich bekannt ist. Die abgezogene Banknote 18 wird dann von der Transportrolle 26 auf einem Transportweg weitertransportiert, des sen Verlauf durch zwei weitere Andruckrollen 29 und 30 sowie durch ein Führungsblech 31 bestimmt ist, bis die Banknote 18 dann in der in Fig. 1 schematisch dargestellten Richtung 32 einem Sammeltransport übergeben wird.

Zwischen den Andruckrollen 29 und 30 ist eine Fühleranordnung 33 vorgesehen, die zum Beispiel eine Lichtschranke sein kann. Mit dieser Fühleranordnung wird der Vorbeilauf einer jeden Banknote festgestellt. Ein von der Fühleranordnung 33 erzeugtes Signal wird in noch zu beschreibender Weise bei der Regelung des Schrittmotors 36 genutzt.

Die Antriebsachse 25 der Abzugsrolle 24 ist, wie in Fig. 1 schematisch durch einen Pfeil dargestellt, mit einer Kraftmeßeinrichtung 48 gekoppelt, die die Andruckkraft mißt, welche der Schrittmotor 36 über die Andruckplatte 20 und den Banknotenstapel 16 auf die Abzugsrolle 24 ausübt. Der Abzugsvorgang erfordert eine Andruckkraft, die in einem vorbestimmten Bereich liegen muß, um einerseits Doppelabzüge zu verhindern, andererseits aber auch einen ordnungsgemäßen und fehlerfreien Abzug von Einzelblättern zu gewährleisten. Da insbesondere bei der Vereinzelung von Banknoten unterschiedlichste Blatteigenschaften vorliegen können, ist die Einhaltung eines optimalen Wertes der Andruckkraft von entscheidender Bedeutung.

In Fig. 2 ist eine Regelung dargestellt, mit der es möglich ist, die von dem Schrittmotor 36 ausgeübte Andruckkraft auf einem für jeden Blattstapel bzw. Banknotenstapel optimalen Wert zu halten. Es ist ein Regelkreis für den Schrittmotor 36 dargestellt, der eine Ausgangskraft K1 abgibt und diese über die schematisch dargestellte Andruck platte 20 auf den Blattstapel 16 überträgt. Dieser übt wiederum eine Andruckkraft auf die schematisch dargestellte Abzugsrolle 24 aus, die in Form einer Andruckkraft K2 von der Kraftmeßeinrichtung 48 ausgewertet wird. Diese Andruckkraft K2 kann um den Betrag der Reibungsverluste des Banknotenstapels und des Andruckantriebs gegenüber der Ausgangskraft K1 des Schrittmotors 36 verringert sein. Das von der Kraftmeßeinrichtung 48 abgegebene Kraftsignal kann eine elektrische Amplitude haben, deren Wert zwischen dem Wert der Betriebsspannung des in Fig. 2 gezeigten Regelsystems und dem Wert des Bezugspotentials liegt. Dieser Wert wird in einem Analogvergleicher 50 mit einem Vergleichswert verglichen, und das Vergleichsergebnis wird einer Steuerung 52 zugeführt, die den Schrittmotor 36 entsprechend steuert.

Der Vergleichswert wird aus einem angenommenen Optimalwert der Andruckkraft K2 gebildet, der als Digitalwert mit dem Einsetzen des Banknotenbehälters 10 in das Geldausgabegerät in einen Zwischenspeicher 39 geladen wird. Dieser Digitalwert wird in einem Digital-/Analogwandler 56 in einen Analogwert umgewandelt und dann dem Analogvergleicher 50 zugeführt. Hierdurch wird erreicht, daß die Einstellung des angenommenen Optimalwertes der Andruckkraft K2 schon vor dem ersten Abzugsvorgang erfolgt.

Die Regelung der Andruckkraft K2 während der folgenden Abzugsvorgänge wird folgendermaßen durchgeführt:

Das Einschaltesignal für die in Fig. 1 nicht gezeigte Elektromagnetkupplung, über die die Antriebsachse 25 der Abzugsrolle 24 mit dem Geräteantrieb gekoppelt werden kann, wird als Startsignal einem Zählimpulsgenerator 37 zugeführt. Der entsprechende Eingang dieses Zählimpulsgenera tors 37 ist, um die Betriebsverbindung mit der Abzugsrollenanordnung zu zeigen, mit 25 bezeichnet. Mit Beginn eines jeden Abzugsvorganges wird also der Zählimpulsgenerator 37 gestartet. Ein Stoppeingang des Zählimpulsgenerators 37 erhält ein Signal von der Fühleranordnung 33, wenn die Vorderkante einer abgezogenen Banknote 18 in der Transportanordnung nach Fig. 1 an ihr vorbeiläuft. Der Stoppeingang des Zählimpulsgenerators 37 ist entsprechend mit 33 bezeichnet. Der Zählimpulsgenerator 37 gibt also Zählimpulse für eine Zeit ab, die zwischen dem Beginn eines Abzugsvorganges und dem Vorbeilauf der Vorderkante des abgezogenen Geldscheines 18 an der Fühleranordnung 33 liegt. Diese Anzahl Zählimpulse wird einem Zähler 38 zugeführt. Der mit dem Zähler 38 jeweils erreichte Zählwert kann dann in nicht näher dargestellter Weise, z.B. veranlaßt durch das Signal der Fühleranordnung 33, einem Vergleicher 40 sowie dem Zwischenspeicher 39 (latch) zugeführt werden. Der Vergleicher 40 hat zwei Ausgänge und vergleicht den ihm jeweils zugeführten Zählwert mit einem aus dem Zwischenspeicher 39 entnommenen Zählwert, der entweder dem angenommenen Optimalwert entspricht oder zu einem früheren Abzugsvorgang gehört. An seinen Ausgängen gibt der Vergleicher 40 Signale ab, die die Beziehung Größer-Kleiner seiner beiden Eingangssignale kennzeichnen. Die Ausgänge des Vergleichers 40 sind in Fig. 2 entsprechend bezeichnet.

Die Ausgangssignale des Vergleichers 40 werden der Steuerung 52 zugeführt. Sie dienen zur Steuerung der Drehrichtung des Schrittmotors 36. Ist die Zahl der von dem Zähler 38 gezählten Zählimpulse größer als der im Zwischenspeicher 39 gespeicherte Wert, so gibt der Vergleicher 40 ein Größer-Signal ab. Damit wird die Drehrichtung des Schrittmotors 36 im Sinne einer Vergrößerung der Ausgangs kraft K1 gesteuert. Die Steuerung 52 gibt eine in ihr festgelegte Zahl von Impulsen an den Schrittmotor 36 ab, was der Veränderung der Ausgangskraft K1 um einen vorgegebenen Betrag entspricht.

Nach jedem Vergleich wird der Inhalt des Zählers 38 in den Zwischenspeicher 39 geladen und dient so als Sollwert für den nächstfolgenden Abzugsvorgang. Das führt dazu, daß mit jedem Abzugsvorgang die Andruckkraft erhöht wird, da mit steigender Andruckkraft der Schlupf zwischen der Banknote 18 und der Abzugsrolle 24 immer geringer wird. Eine zu hohe Andruckkraft führt aber zu einer Verschlechterung der Vereinzelungswirkung des Transportrollen-Gegenlaufrollen-Paares 26,28, es kommt also zu Doppelabzügen. Diese werden in an sich bekannter und deshalb in Fig. 1 nicht dargestellter Weise erfaßt und über einen Steuereingang 54 an die Steuerung 52 gemeldet.

Eine Doppelabzugsmeldung wird von der Steuerung 52 als Befehl zur Verminderung der Andruckkraft interpretiert. Der Schrittmotor 36 wird nun in einem Drehsinn bestromt, der zur Verminderung der Andruckkraft führt. Der optimale Andruckwert ist erreicht, wenn sich die Inhalte des Zählers 38 und des Zwischenspeichers 39 entsprechen, d.h. daß es nicht zu einer Größer-Kleiner-Meldung am Vergleicher 40 kommt und keine Doppelabzüge stattfinden.

Mit jeder von dem Blattstapel 16 abgezogenen Banknote 18 vermindert sich die Andruckkraft um einen bestimmten Betrag. Das führt dazu, daß nach einer bestimmten Zahl abgezogener Banknoten der Inhalt des Zählers 38 größer wird als der des Zwischenspeichers 39. Die Andruckkraft wird dann in der vorbeschriebenen Weise nachreguliert.

## Patentansprüche

1. Regelung einer Abzugseinrichtung für Blattmaterial, bei der ein Blattstapel mittels einer Andruckvorrichtung gegen eine Abzugsrollenanordnung gedrückt wird, die das jeweils an ihr anliegende Blatt abzieht und es einem Transportweg zuführt, wobei die Andruckkraft der Andruckvorrichtung als Istwert ausgewertet und abhängig von einem Vergleichsvorgang auf einen Optimalwert geregelt wird, dadurch **gekennzeichnet,** daß die Vergleichsgröße für die Andruckkraft während eines Regelvorganges aus einem Vergleich der für mindestens zwei Abzugsvorgänge erforderlichen Zeiten abgeleitet und die Übereinstimmung dieser Zeiten als Kriterium für das Erreichen des Optimalwertes der Andruckkraft gewertet wird.

2. Regelung nach Anspruch 1, dadurch **gekennzeichnet,** daß die für den jeweiligen Abzugsvorgang erforderliche Zeit zwischen dem Beginn des Abzugsvorganges und dem Vorbeilauf des abgezogenen Blattes (18) an einer am Transportweg vorgesehenen Fühleranordnung (33) gemessen wird.

3. Regelung nach Anspruch 2, dadurch **gekennzeichnet,** daß die Fühleranordnung (33) einen mindestens der Blattlänge entsprechenden Abstand zur Abzugsstelle (15) hat.

4. Regelung nach Anspruch 2 oder 3, dadurch **gekennzeichnet,** daß Kriterium für den Beginn des Abzugsvorganges die Einschaltung des Abzugsrollenantriebs (25) ist.

5. Regelung nach einem der vorhergehenden Ansprüche, dadurch **gekennzeichnet,** daß die für den jeweiligen Abzugsvorgang erforderliche Zeit durch Abzählen von Impulsen bestimmt wird und daß die Zählwerte jeweils zweier Abzugsvorgänge einer Größer-Kleiner-Gleich-Auswertung (40) zugeführt werden.

6. Regelung nach Anspruch 5, dadurch **gekennzeichnet,** daß als Steuergröße für eine Verringerung der Andruckkraft eine Doppelabzugsmeldung dient.
